# FASCICULE DE BREVET EUROPEEN

(11) **EP 2 267 685 B1**
(45) Date de publication et mention de la délivrance du brevet: **17.08.2016**
(21) Numéro de dépôt: 10181696.5
(22) Date de dépôt: 14.03.2007
(51) Int. Cl.: B65D 23/08, B65D 23/12, G09F 23/00, G09F 3/02, G09F 3/00

(54) **Manchon d'étiquetage pour contenant avec protection pour un objet**
Etikettenhülse für Behälter mit Schutz für einen Gegenstand
Labelling sleeve for packaging with protection for an object

(30) Priorité: 14.03.2006 FR 0650858
(43) Date de publication de la demande: 29.12.2010
(62) Demande divisionnaire de: 07104104.0
(73) Titulaire: Decomatic S.A., 38290 La Verpillière (FR)
(72) Inventeur: Allegre, Jean-Luc, 38460 Trept (FR)
(74) Mandataire: Thibault, Jean-Marc

(56) Documents cités:
- EP-A1- 0 675 474
- EP-A1- 0 755 867
- FR-A1- 2 696 263
- FR-A1- 2 698 851
- US-A- 1 686 354

## Description

La présente invention a pour objet un manchon étirable destiné à être placé autour d'au moins un contenant tel qu'un emballage creux ou un récipient comme un bidon, une bouteille, un pot par exemple en vue de constituer un support d'informations au sens général.

L'objet de l'invention concerne plus précisément un manchon d'étiquetage associé à au moins un objet tel qu'un document ou à un objet intercalé entre le contenant et le manchon d'étiquetage.

De manière classique, un manchon d'étiquetage comporte un corps en matière plastique étirable conformé pour s'adapter sur le pourtour du récipient. De manière avantageuse, la surface de ces manchons est utilisée pour constituer un support d'informations c'est-à-dire une surface servant au décor et/ou à l'impression d'indications relatives au produit incluant éventuellement son mode d'emploi.

Dans le même sens, le brevet FR 2 696 263 décrit un manchon d'étiquetage comportant un manchon en matière plastique étirable adapté pour s'adapter au pourtour d'un contenant. Le manchon comporte un volet mobile autour d'une articulation et des moyens adhésifs pour ouvrir le volet mobile selon l'articulation de sorte que le volet mobile occupe une position d'ouverture. Selon une variante de réalisation, le volet comporte deux parties de film dont les faces extérieures correspondent à une face imprimée. Ce brevet précise également que l'impression peut aussi être constituée d'une notice insérée à l'intérieur du rabat.

Dans certaines applications, il apparaît utile d'équiper certains manchons d'un document par exemple en papier se présentant sous la forme d'un feuillet, d'une liasse, d'un livret ou d'une notice dépliable ou non de manière à augmenter la capacité d'information. Toutefois, lors de l'opération de mise en place du manchon autour du contenant, le manchon passe entre les cylindres d'une machine de conformation, ce qui est à même d'entraîner d'une part une détérioration voire un arrêt de la machine, et d'autre part une détérioration du manchon et/ou du document papier. De plus, le conditionnement de ces contenants à l'intérieur de boites d'emballage conduit fréquemment à une détérioration du document papier, voire du manchon également.

Dans l'état de la technique, il est connu par le brevet FR 2 698 851 de réaliser un manchon en matière plastique thermorétractable apte à entourer un contenant. Le manchon est pourvu d'un rabat sur lequel est positionnée une notice explicative détachable. Il s'avère en pratique difficile voire impossible de ne pas affecter la qualité de la notice explicative lors de l'opération de rétraction du manchon sur le contenant. De plus, le caractère détachable de la notice explicative peut être un inconvénient lorsque celle-ci contient des informations techniques et/ou de sécurité sur l'utilisation du produit.

L'objet de l'invention vise donc à remédier aux inconvénients énoncés ci-dessus en proposant un manchon d'étiquetage pour un contenant, adapté pour maintenir en position un objet tout en conservant ses qualités de présentation d'informations en relation avec un contenant.

L'invention concerne un manchon d'étiquetage conforme à la revendication 1.

Selon un exemple de réalisation, le volet mobile est replacé dans la position de recouvrement à l'aide de moyens de liaison amovible réalisés par un adhésif double face repositionnable ou par une étiquette adhésive repositionnable.

Selon un autre exemple de réalisation, le volet mobile est réalisé soit par une feuille en matière plastique fixée au manchon ou soit par au moins une prédécoupe réalisée dans une feuille en matière plastique fixée au manchon.

Selon un exemple d'application, le manchon d'étiquetage comporte au moins un témoin d'inviolabilité pour l'objet.

Par exemple, le volet mobile s'étend sur toute la hauteur ou une partie de la hauteur du manchon.

Un autre objet de l'invention est de proposer un contenant comportant sur son pourtour, un manchon d'étiquetage conforme à l'invention et comportant au moins une zone de positionnement pour un objet et au moins un volet mobile autour d'une articulation.

Selon un type de contenant, la zone de positionnement du manchon sert au positionnement d'un objet placé entre cette dernière et le contenant.

Avantageusement, la zone de positionnement du manchon est matérialisée par au moins une découpe ou une prédécoupe entourant sensiblement l'objet destiné à être retenu par le volet mobile.

Diverses autres caractéristiques ressortent de la description faite ci-dessous en référence aux dessins annexés qui montrent, à titre d'exemple non limitatif, des formes de réalisation de l'objet de l'invention.
La **Figure 1** est une vue schématique en perspective montrant un premier exemple de réalisation d'un manchon d'étiquetage dans une première position caractéristique.
La **Figure 2** est une vue analogue à la **Fig. 1** d'un manchon d'étiquetage illustré dans une seconde position caractéristique.
La **Figure 3** est une vue en coupe transversale du manchon d'étiquetage illustré aux **Figures 1** et **2****.**
La **Figure 4** **est** une vue en perspective schématique d'une variante de réalisation du manchon d'étiquetage illustrée aux **Fig. 1** à **3****.**
Les **Figures 6** et **7** sont des vues en perspective d'un autre exemple de réalisation d'un manchon d'étiquetage illustré dans deux positions caractéristiques.
La **Figure 8** est une vue en perspective d'une autre variante de réalisation d'un manchon d'étiquetage conforme à l'invention.

Tel que cela ressort plus précisément des **Figures 1** à **3****,** un manchon d'étiquetage **1** est destiné à être placé autour d'au moins un contenant **2** de tout type tel qu'un récipient ou un emballage comme un bidon, une bouteille, un pot, etc. Un manchon d'étiquetage **1** est conformé pour s'adapter sur le pourtour du contenant et présente ainsi une forme générale tubulaire ou cylindrique. Un tel manchon d'étiquetage **1** est formé avant son montage sur le contenant autour duquel il est adapté par étirement compte tenu de son élasticité. Le manchon d'étiquetage **1** est réalisé en une matière plastique étirable. Le manchon d'étiquetage **1** comporte au moins un et dans l'exemple illustré, un manchon **3** en matière plastique souple présentant un contour fermé ou une forme sensiblement cylindrique ou tubulaire pour permettre d'entourer le contenant 2. Afin d'assurer son montage autour du contenant, le manchon **3** présente un périmètre de l'ordre du périmètre du contenant c'est-à-dire sensiblement égal ou de préférence légèrement inférieur au périmètre du contenant pour s'adapter par élasticité autour du contenant.

Selon une caractéristique de l'objet de l'invention, le manchon d'étiquetage **1** comporte au moins une zone **3₁** servant pour le positionnement d'au moins un objet **4.** Il doit être compris qu'une zone du manchon d'étiquetage est choisie pour servir de positionnement à l'objet **4.**

Le manchon d'étiquetage **1** comporte également au moins un volet **6** rattaché au manchon **3** et mobile autour d'une articulation **7.** Ce volet mobile **6** présente des dimensions supérieures ou égales à la zone de positionnement **3₁** de sorte que le volet mobile **6** puisse occuper une position de recouvrement-complet de la zone de positionnement **3₁** afin d'interdire l'accès direct à l'objet **4** comme illustré à la **Figure 1****.**

Dans l'exemple de réalisation illustré aux **Figures 1** à **3****,** le volet mobile **6** est formé par une feuille en matière plastique souple rattaché au manchon **3** par tous moyens appropriés tels qu'une ligne de soudure, formant l'articulation **7.** Dans l'exemple illustré, le volet mobile **6** s'étend sur toute la hauteur du manchon et selon une largeur suffisante pour recouvrir l'objet **4.** Bien entendu, le volet mobile **6** peut s'étendre sur une partie de la hauteur du manchon **3**. Il est à noter que le volet mobile **6** peut être réalisé par une feuille en matière plastique souple rapportée sur le manchon ou par une partie de la feuille en matière plastique formant le manchon **3.**

Selon une autre caractéristique de l'invention, le manchon **1** comporte des moyens d'ouverture **9** permettant d'ouvrir le volet mobile **6** selon l'articulation **7** de manière que le volet mobile puisse occuper une position d'ouverture **(****Figure 2****),** autorisant l'accès à l'objet **4.** Il doit être compris que ces moyens d'ouverture **9** permettent de déplacer le volet mobile **6** sans entraîner la détérioration du manchon **3** et éventuellement du volet **6.** Par exemple, ces moyens d'ouverture **9** peuvent être réalisés à l'aide d'au moins une prédécoupe aménagée sur le volet **6** et/ou par l'intermédiaire de moyens adhésifs interposés entre le volet mobile **6** et le manchon **3 (****Figure 3****).**

Dans sa position de recouvrement, le volet **6** recouvre complètement l'objet **4** permettant de protéger ce dernier notamment lors de l'opération de mise en place du manchon d'étiquetage **1** autour du contenant **2** mais également, lors de l'opération de conditionnement du contenant **2.** Le volet **6** est destiné à occuper une position d'ouverture telle qu'illustrée à la **Figure 2** pour permettre d'accéder à l'objet **4.** L'ouverture du volet **6** est réalisée sans détérioration du manchon **3** voire du volet mobile **6** par la mise en oeuvre combinée des moyens d'ouverture **9** et de l'articulation **7.** Bien entendu, le volet **6** peut être détaché complètement du manchon **1** à partir de l'articulation **7** ou par une ligne de prédécoupe aménagée par exemple à proximité de l'articulation **7.**

Il est à noter que les moyens d'ouverture **9** sont réalisés de manière que le volet mobile **6** puisse passer au moins de sa position de recouvrement à sa position d'ouverture. Dans sa position d'ouverture, il est à noter que le volet mobile **6** peut recouvrir encore partiellement l'objet **4** si l'accès à l'objet **4** est possible.

Dans l'exemple de réalisation illustré aux **Figures 1** à **3****,** le volet mobile **6** est réalisé sous la forme d'une feuille en matière plastique souple fixée au manchon **3** par ses deux extrémités par l'intermédiaire de lignes de soudure dont l'une forme l'articulation **7.** A proximité de l'autre ligne de soudure, une prédécoupe **9** est aménagée sur le volet de manière à constituer les moyens d'ouverture. Tel que cela ressort des figures, l'articulation **7** s'étend selon une direction par exemple longitudinale au manchon **3** mais, il est clair que le volet **6** peut être mobile selon une articulation présentant plusieurs directions. Dans le même sens, la prédécoupe **9** illustrée s'étend selon une seule direction mais il est clair qu'il peut être prévu une ou plusieurs prédécoupes **9** s'étendant selon plusieurs directions.

Dans l'exemple illustré à la **Figure 4****,** le volet mobile **6** est délimité par une prédécoupe **9** formant les moyens d'ouverture et aménagée sur une feuille **11** fixée au manchon **3.** Le volet mobile **6** est délimité par une prédécoupe **9** qui avant son détachement recouvre complètement l'objet **4.** La prédécoupe **9** est donc aménagée en coïncidence avec au moins une partie de la zone de positionnement **3₁** de l'objet. L'ouverture du volet mobile **6** le long de la prédécoupe **9** permet d'ouvrir le volet mobile selon une articulation **7** déterminée par l'une et/ou l'autre des lignes de la prédécoupe **9** afin de permettre l'accès à l'objet **4.** Un tel volet mobile peut être détaché partiellement ou complètement de la feuille **11.** Il doit être considéré que le volet **6** est mobile le long de l'articulation **7** qui évolue en fonction de la position d'ouverture du volet mobile le long de la prédécoupe **9.**

Selon une caractéristique préférée de réalisation, le volet mobile **6** est assemblé au manchon **1** à l'aide de moyens de liaison amovible **13.** Ces moyens de liaison amovible **13** tels qu'un adhésif repositionnable permettent de repositionner le volet mobile **6** dans sa position de recouvrement complet de l'objet **4.** Bien entendu, l'adhésif est porté par l'un et/ou l'autre des deux parties en contact l'une de l'autre. Dans l'exemple illustré à la **Figure 4****,** le volet **6** peut être replacé dans sa position de recouvrement à l'aide de moyens de liaison amovible formés par une étiquette adhésive repositionnable placée en chevauchement sur une partie du volet et une partie de la feuille **11** ou du manchon **3.**

Il est à noter qu'il peut être prévu d'équiper le manchon de plusieurs volets. Dans ce cas, l'objet **4** peut être fixé sur la face d'un volet située en regard de la face d'un autre volet.

Les **Figures 6** et **7** illustrent un manchon d'étiquetage **1** conforme à l'invention adapté pour servir au positionnement d'un objet **4** au sens général placé entre le manchon **3** et le contenant **2.** Dans l'exemple illustré, l'objet **4** est un bec verseur destiné à être monté sur le contenant formant un bidon. L'objet **4** est placé à l'intérieur d'un logement **15** aménagé dans le contenant **2.** Dans l'exemple illustré sur les dessins, le manchon **3** délimite une zone de positionnement **3₁** réalisée par une découpe **16** dont le contour entoure sensiblement la section de passage du logement **15** et par suite l'objet **4**. Il doit être compris que le manchon **3** est positionné de manière que la découpe **16** réalisée dans le manchon **3** puisse permettre d'accéder directement à l'objet **4.** Dans cet exemple de réalisation illustré, le volet mobile **6** est réalisé par une feuille telle que décrite aux **Figures 1** et **2** présentant des dimensions supérieures ou égales à la découpe **16** de manière que la face du volet mobile **6** tournée vers le contenant et située en regard de la découpe **16** forme la zone de positionnement **3₁** de l'objet **4.** Cette partie de la face du volet mobile **6** permet de retenir ou de recouvrir l'objet **4.** Bien entendu, le volet mobile **6** peut être réalisé comme dans l'exemple illustré à la **Figure 4** c'est-à-dire par une prédécoupe réalisée dans une feuille en matière plastique souple fixée au manchon. La prédécoupe est aménagée en coïncidence avec au -moins une partie de la zone de positionnement **3₁.** Dans sa position de recouvrement, le volet mobile **6** permet de retenir et de protéger l'objet **4** tandis que l'ouverture du volet mobile **6** autour de l'articulation **7** autorise l'accès direct à l'objet **4.** Avantageusement, le volet mobile **6** est assemblé au manchon à l'aide de moyens de liaison amovible **13.**

Selon cet exemple de réalisation, le manchon d'étiquetage est apte à retenir un objet considéré comme un accessoire au contenant autour duquel est placé le manchon d'étiquetage. Conformément à l'objet de l'invention, lors de l'accès à l'objet, le manchon n'est pas détérioré de sorte que le manchon reste attaché au contenant et les informations inscrites sur le manchon restent complètement visibles.

La **Figure 8** illustre une autre variante de réalisation dans laquelle le volet mobile **6** est réalisé directement par une partie du manchon **3.** Le volet mobile **6** est délimité par au moins une prédécoupe formant les moyens d'ouverture **9.** Cette prédécoupe **9** est aménagée sur le manchon **3** selon une surface s'étendant au moins en partie en relation du logement **15.** La zone de positionnement **3₁** correspond à une partie de la face du manchon tournée vers le contenant et formant au moins partiellement le volet mobile **6.** Il doit être compris que le volet mobile **6** possède des dimensions adaptées de manière qu'en position d'ouverture complète ou partielle, l'objet **4** puisse être accessible. Par exemple, le volet mobile **6** possède un contour légèrement supérieur au contour du logement **15.** La prédécoupe **9** peut comporter aussi de préférence, un moyen de préhension **19** tel qu'un trou permettant de faciliter l'ouverture du volet **6** afin d'accéder à l'objet **4.** Comme explicité à la **Figure 4****,** le volet **6** est mobile autour d'une articulation **7** qui évolue en fonction de la découpe du volet le long des lignes de la prédécoupe **9.** Le volet mobile **6** passe ainsi de sa position de recouvrement dans laquelle il retient l'objet **4,** à sa position d'ouverture donnant accès à l'objet **4,** tout en conservant intègre le manchon **3** voire le volet **6.**

Il est à noter que l'objet **4** peut être replacé après utilisation dans le logement **15** et maintenu à l'intérieur de ce logement par le volet mobile **6** replacé sensiblement dans sa position initiale. A cet effet, le volet mobile **6** est maintenu en place par l'intermédiaire des moyens de liaison amovible **13** qui dans l'exemple illustré à la **Figure 8****,** sont réalisés par une étiquette adhésive repositionnable rapportée de manière à chevaucher le volet mobile **6** et le manchon **3.**

Il est à noter qu'il peut être prévu d'équiper le manchon **1** illustré à la **Figure 8****,** d'un volet mobile **6** tel que décrit à la **Figure 7****,** voire à la **Figure 4****.** Dans cet exemple de réalisation, le manchon d'étiquetage **1** permet de protéger l'objet **4** par une double épaisseur de feuilles tout en augmentant la surface d'impression. Selon cet exemple, le manchon d'étiquetage **1** comporte un deuxième volet mobile **6** réalisé soit par une feuille en matière plastique souple fixée au manchon **(****Figure 7****)** soit par une prédécoupe réalisée dans une feuille en matière plastique souple fixée au manchon et aménagée en coïncidence avec au moins une partie de la zone de positionnement **3₁** de l'objet.

Selon une autre caractéristique de l'invention, le manchon d'étiquetage **1** comporte au moins un témoin d'inviolabilité pour l'objet permettant de visualiser que le volet mobile **6** a été ouvert. Ce témoin d'inviolabilité peut être réalisé par tous moyens tels qu'un adhésif de sécurité ou une prédécoupe. Dans le cas où les moyens d'ouverture **9** sont réalisés par une prédécoupe, cette prédécoupe permet de constituer un témoin d'inviolabilité.

## Revendications

1. **-** Manchon d'étiquetage avec une zone de positionnement **(3₁)** d'au moins un objet, le manchon d'étiquetage comportant au moins un manchon **(3)** réalisé en une matière plastique étirable conformé pour s'adapter au pourtour d'au moins un contenant **(2),** le manchon **(3)** comportant d'une part au moins un volet **(6)** mobile autour d'une articulation **(7)** et d'autre part des moyens d'ouverture **(9)** pour ouvrir le volet mobile afin qu'il occupe une position d'ouverture, **caractérisé en ce que** le volet mobile présente des dimensions supérieures ou égales à la zone de positionnement **(3₁)** de sorte à occuper une position de recouvrement complet de la zone de positionnement **(3₁)** afin d'interdire l'accès direct à l'objet **(4),** et la zone de positionnement **(3₁)** correspondant à une partie de la face interne du manchon ou du volet mobile pour maintenir l'objet, le manchon **(3)** étant pourvu d'au moins une découpe **(16)** ou en tant que moyens d'ouverture, d'au moins une prédécoupe **(9),** la découpe **(16)** et la prédécoupe **(9)** étant aménagées en coïncidence avec au moins une partie de la zone de positionnement **(3₁),** le volet mobile **(6)** étant réalisé soit par la prédécoupe **(9)** aménagée dans le manchon **(3),** soit par une feuille en matière plastique fixée au manchon **(3)** et équipée des moyens d'ouverture **(9)** pour ouvrir le volet mobile selon l'articulation (7), ou par au moins une prédécoupe **(9)** formant les moyens d'ouverture et réalisée dans une feuille en matière plastique fixée au manchon **(3)** et aménagée en coïncidence avec au moins une partie de la zone de positionnement **(3₁),** le manchon d'étiquetage comportant au moins un témoin d'inviolabilité pour l'objet permettant de visualiser que le volet mobile **(6)** a été ouvert.

2. - Manchon d'étiquetage selon la revendication 1, **caractérisé en ce que** le volet mobile **(6)** est réalisé par une partie du manchon **(3)** délimitée par une prédécoupe **(9)** conservant intègre le manchon **(3).**

3. - Manchon d'étiquetage selon la revendication 1, **caractérisé en ce que** le volet mobile **(6)** est replacé dans la position de recouvrement à l'aide de moyens de liaison amovible **(13)** réalisés par un adhésif double face repositionnable ou par une étiquette adhésive repositionnable.

4. **-** Manchon d'étiquetage selon la revendication 1, **caractérisé en ce que** le volet mobile **(6)** s'étend sur toute la hauteur ou une partie de la hauteur du manchon.

5. **-** Contenant **caractérisé en ce qu'**il comporte, sur son pourtour, un manchon d'étiquetage **(1)** conforme à l'une des revendications 1 à 4, comportant au moins une zone de positionnement **(3₁)** pour un objet et au moins un volet mobile **(6)** autour d'une articulation **(7).**

6. **-** Contenant selon la revendication 5, **caractérisé en ce que** la zone de positionnement **(3₁)** du manchon sert au positionnement d'un objet **(4)** placé entre cette zone de manchon et le contenant.

7. **-** Contenant selon la revendication 5, **caractérisé en ce que** la zone de positionnement **(3₁)** du manchon est matérialisée par au moins une découpe **(16)** et/ou une prédécoupe **(9)** entourant sensiblement l'objet destiné à être retenu par le volet mobile.

## Patentansprüche

1. Auszeichnungshülle mit einer Zone zur Positionierung (3₁) wenigstens eines Objekts, wobei die Auszeichnungshülle wenigstens eine aus einem dehnbaren Kunststoff gefertigte Hülle (3) umfasst, die derart ausgeführt ist, dass sie sich an den Umfang wenigstens eines Behälters (2) anpasst, wobei die Hülle (3) einerseits wenigstens eine um ein Gelenk (7) bewegliche Klappe (6) und andererseits Öffnungsmittel (9) umfasst, um die bewegliche Klappe zu öffnen, damit sie eine Öffnungsposition einnimmt, **dadurch gekennzeichnet, dass** die bewegliche Klappe Abmessungen aufweist, die größer als die oder gleich der Pasitionierungszane (3₁) sind, so dass sie eine Position zur vollständigen Abdeckung der Positionierungszone (3₁) einnimmt, um den direkten Zugang zu dem Objekt (4) zu verhindern, und wobei die Positionierungszone (3₁) einem Teil der Innenseite der Hülle oder der beweglichen Klappe entspricht, um das Objekt zu halten, wobei die Hülle (3) mit wenigstens einem Ausschnitt (16) oder, als Öffnungsmittel, mit wenigstens einer Trennperforation (9) versehen ist, wobei der Ausschnitt (16) und die Trennperforation (9) sich mit wenigstens einem Teil der Positionierungszone (3₁) deckend angeordnet sind, wobei die bewegliche Klappe (6) entweder durch die in der Hülle (3) angeordnete Trennperforation (9) oder durch eine Kunststofffolie, welche an der Hülle (3) befestigt und mit den Öffnungsmitteln (9) ausgestattet ist, um die bewegliche Klappe um das Gelenk (7) zu öffnen, oder durch wenigstens eine Trennperforation (9), die die Öffnungsmittel bildet und in einer Kunststofffolie ausgebildet ist, welche an der Hülle (3) befestigt und sich mit wenigstens einem Teil der Positionierungszone (3₁) deckend angeordnet ist, ausgebildet ist, wobei die Auszeichnungshülle wenigstens eine Originalitätskontrolle für das Objekt umfasst, die ermöglicht, sichtbar zu machen, dass die bewegliche Klappe (6) geöffnet worden ist.

2. Auszeichnungshülle nach Anspruch 1, **dadurch gekennzeichnet, dass** die bewegliche Klappe (6) durch einen Teil der Hülle (3) ausgebildet ist, der durch eine die Hülle (3) unversehrt erhaltende Trennperforation (9) begrenzt ist.

3. Auszeichnungshülle nach Anspruch 1, **dadurch gekennzeichnet, dass** die bewegliche Klappe (6) mit Hilfe von Mitteln zum lösbaren Verbinden (13), die durch ein wieder positionierbares doppelseitiges Klebeband oder durch ein wieder positionierbares Haftetikett gebildet sind, wieder in der Abdeckungsposition angeordnet wird.

4. Auszeichnungshülle nach Anspruch 1, **dadurch gekennzeichnet, dass** sich die bewegliche Klappe (6) über die gesamte Höhe oder einen Teil der Höhe der Hülle erstreckt.

5. Behälter, **dadurch gekennzeichnet, dass** er über seinen Umfang eine Auszeichnungshülle (1) nach einem der Ansprüche 1 bis 4 umfasst, die wenigstens eine Positionierungszone (3₁) für ein Objekt und wenigstens eine um ein Gelenk (7) bewegliche Klappe (6) umfasst.

6. Behälter nach Anspruch 5, **dadurch gekennzeichnet, dass** die Positionierungszone (3₁) der Hülle zur Positionierung eines Objekts (4), das zwischen dieser Hüllenzone und dem Behälter angeordnet ist, dient.

7. Behälter nach Anspruch 5, **dadurch gekennzeichnet, dass** die Positionierungszone (3₁) der Hülle durch wenigstens einen Ausschnitt (16) und/oder eine Trennperforation (9), welche(r) das Objekt, das dazu bestimmt ist, durch die bewegliche Klappe gehalten zu werden, im Wesentlichen umgibt, realisiert ist.

## Claims

1. A labeling sleeve halving a positioning zone (3₁) for positioning at least one article, the labelling sleeve comprising at least one sleeve (3) made of stretchable plastics material shaped to be fitted around at least one container (2), the sleeve (3) comprising firstly at least one flap (6) that is movable about a hinge (7), and secondly opening means (9) for opening the movable flap so that it occupies an open position, the sleeve (3) being **characterized in that** the movable flap presents dimensions that are greater than or equal to the positioning zone (3₁) in order to occupy a position in which it completely covers the positioning zone (3₁) in order to prevent direct access to the article (4), and the positioning zone (3₁) corresponding to a portion of the inside face of the sleeve or of the movable flap in order to hold the article, the sleeve (3) being provided with at least one cutout (16) or as opening means, with at least one pre-cut (9), the cutout (16) and the pre-cut (9) being arranged to coincide with at least a portion of the positioning zone (3₁), the movable flap (6) being made either by the pre-cut (9) provided in the sleeve (3), or by a sheet of plastics material fastened to the sleeve (3) and provided with opening means (9) for opening the movable flap about the hinge (7), or by at least one pre-cut (9) forming the opening means and made out of a sheet of plastics material fastened to the sleeve (3) and arranged to coincide with at least a portion of the positioning zone (3₁), the labeling sleeve including at least one tamperproofing indicator for the article, making it possible to see whether the movable flap (6) has been opened.

2. A labeling sleeve according to claim 1, **characterized in that** the movable flap (6) is made by a portion of the sleeve (3) defined by a pre-cut (9) conserving the integrity of the sleeve (3).

3. A labeling sleeve according to claim 1, **characterized in that** the movable flap (6) is placed back in the covering position using releasable connection means (13) made by a repositionnable double-sided adhesive or by a repositionnable adhesive label.

4. A labeling sleeve according to claim 1, **characterized in that** the movable flap (6) extends over the full height or over a portion of the height of the sleeve.

5. A contained, **characterized in that** it includes on its periphery a labeling sleeve (1) in accordance with any one of claims 1 to 4 and including at least one article positioning zone (3₁) and at least one flap (6) that is movable about a hinge (7).

6. A container according to claim 5, **characterized in that** the positioning zone (3₁) of the sleeve serves to position an article (4) placed between the sleeve zone and the container.

7. A container according to claim 5, **characterized in that** the positioning zone (3₁) of the sleeve is embodied by at least one cutout (16) and/or one pre-cut (9) surrounding substantially the article for being held by the movable flap.
